# EUROPÄISCHE PATENTSCHRIFT

(11) **EP 3 691 808 B1**
(45) Veröffentlichungstag und Bekanntmachung des Hinweises auf die Patenterteilung: **24.11.2021**
(21) Anmeldenummer: 18778360.0
(22) Anmeldetag: 18.08.2018
(51) Int. Cl.: B21D 31/04

(54) **VERFAHREN ZUM AUSBREITEN UND FORMATIEREN VON PROFILIERTEM METALLISCHEM BANDMATERIAL ZU EINER NETZARTIGEN MATTENSTRUKTUR UND VORRICHTUNG ZUR DURCHFÜHRUNG DES VERFAHRENS**
METHOD FOR EXPANDING AND FORMATTING PROFILED METAL STRIP MATERIAL TO FORM A NETTING-LIKE MAT STRUCTURE AND APPARATUS FOR CARRYING OUT THE METHOD
PROCÉDÉ POUR DÉPLOYER ET METTRE AU FORMAT UN MATÉRIAU MÉTALLIQUE PROFILÉ EN BANDE DE MANIÈRE À OBTENIR UNE STRUCTURE DE NATTE DE TYPE TREILLIS ET DISPOSITIF POUR RÉALISER LE PROCÉDÉ

(30) Priorität: 07.10.2017 DE 102017009311
(43) Veröffentlichungstag der Anmeldung: 12.08.2020
(73) Patentinhaber: Hacanoka GmbH, 89269 Vöhringen (DE)
(72) Erfinder: STAHL, Karl-Hermann, 89269 Vöhringen (DE)
(74) Vertreter: Dziewior, Joachim
(86) Internationale Anmeldenummer: PCT/DE2018/000245
(87) Internationale Veröffentlichungsnummer: WO 2019/068274

(56) Entgegenhaltungen:
- EP-B1- 2 613 898
- US-A- 3 853 626

## Beschreibung

Die Erfindung betrifft ein Verfahren zum Ausbreiten und Formatieren von profiliertem metallischem Bandmaterial zu einer netzartigen Mattenstruktur mit vorzugebender Maschenweite durch einen kontinuierlichen Aufziehprozess, wozu das Bandmaterial mit in Bandlängsrichtung verlaufenden, in der Länge begrenzten und zwischen sich Metalladern bildenden Kerben versehen ist, wobei die ungekerbten Bereiche nach dem Ausbreiten und Formatieren Netzknoten bilden und die Metalladern über im Kerbgrund angrenzende Stege zunächst miteinander verbunden sind, wobei weiter die Stege durch Biegeverformung gebildete Anrisse durch Dauerbruch aufweisen und der Reststeg von einer Trennwalze durchbrochen wird, so dass die Metalladern im Kerbbereich zuverlässig voneinander getrennt sind und das Bandmaterial zur netzartigen Struktur aufziehbar ist. Weiter betrifft die Erfindung eine Vorrichtung zur Durchführung des Verfahrens.

Ein derartiges Verfahren ist in seinem grundsätzlichen Ablauf in der EP 2 613 898 B1 bereits beschrieben, das es grundsätzlich ermöglicht, ein nach den Grundzügen des Oberbegriffs des vorliegenden Anspruchs 1 bearbeitetes Bandmaterial zu einer Mattenstruktur umzuformen. Weitere Einzelheiten zur Vorbehandlung des Bandmaterials ergeben sich aus der erwähnten EP 2 613 898 B1.

Es hat sich in der Praxis gezeigt, dass ein Aufziehen des Bandmaterials in der im Stand der Technik beschriebenen Weise mit großem Aufwand möglich ist, um eine definiert gute Netzstruktur zu erreichen. Daher sind zur weiteren Verbesserung der Formgenauigkeit der angestrebten Mattenstruktur im Rahmen eines kontinuierlichen Fertigungsprozesses weitergehende Maßnahmen erforderlich, die insbesondere auch dafür sorgen, eine gleichmäßigere und rationellere Ausformung dieser Mattenstruktur zu erreichen.

Der Erfindung liegt daher die Aufgabe zugrunde, ein Verfahren der eingangs genannten Art dahingehend zu erhalten, dass mit einem kontinuierlichen Aufziehprozess über die gesamte Breite und Länge der späteren Mattenstruktur eine einheitliche Ausformung und damit eine gleichmäßige Netzausbildung erreicht wird.

Diese Aufgabe wird in verfahrensmäßiger Hinsicht nach der Erfindung dadurch gelöst, dass das Bandmaterial zur Vorbereitung des Aufziehens zunächst am Bandanfang auf die vorgesehene Maschenweite zum Beispiel in handwerklicher Art mit maschineller Unterstützung aufgezogen wird, dass einige Maschenreihen in sich orthogonal ausgerichtet und bezüglich ihrer Maschendiagonale rechtwinklig zum Bandrand orientiert sind, dass weiter der vorbereitete Bandanfang einem ersten, drehantreibbaren Walzenpaar einer Aufzieheinheit zugeführt wird, indem der Bandanfang auf die bevorzugt untere, als Dornwalze ausgebildete Walze so aufgelegt wird, dass die Dorne der Dornwalze in die Maschen eintreten, und sodann die bevorzugt obere, mit Stegen und Aussparungen versehene, als Druckwalze ausgebildete Walze gegen die untere zugestellt wird, so dass beide Walzen zwischen sich einen Walzspalt bilden, wobei die Anordnung der Dorne so gewählt ist, dass - in beiden orthogonalen Richtungen - jede zweite Masche durch einen Dorn ausgeformt wird, indem die Dorne der Dornwalze in die Aussparungen der Druckwalze eintauchen.

Der durch die Erfindung erreichte Vorteil besteht im wesentlichen darin, dass die Aufziehkräfte in jeder zweiten Masche im Bereich der größten Netzbreite unter Berücksichtigung der Rückfederung im wesentlichen erst im Walzenspalt aufgebracht werden und dabei der sich davor befindende, sich aufziehende Netzbereich frei ausbilden kann. So wird eine gleichmäßige Netzausbildung erreicht, wobei die Aufziehkräfte relativ gleichmäßig über die gesamte Breite der Maschenstruktur angreifen.

In bevorzugter Ausführungsform der Erfindung ist dabei vorgesehen, dass die randseitige, in Bandlängsrichtung gesehen jeweils zweite Masche von einem axial verschiebbaren Dorn aufgezogen wird, der über eine Steuerkulisse am Rand der Dornwalze bewegt wird. Dadurch wird ein weitgehend linear verlaufender Rand der Maschenstruktur erreicht.

Als vorteilhaft im Rahmen der Erfindung hat es sich erwiesen, wenn die aufgezogene, zunächst grob ausgeformte Mattenstruktur einem weiteren Walzenpaar zur Nachformung zugeführt wird, wobei dieses Walzenpaar in seiner Oberflächenstruktur im wesentlichen dem ersten Walzenpaar, jedoch mit doppelter Dornanzahl und entsprechend geänderter Gestaltung der Oberwalze entspricht, um Rückfederungskräfte der Mattenstruktur auszugleichen und eine gute Formgenauigkeit zu erreichen. Zusätzlich wird dadurch gewährleistet, dass insbesondere Aufwölbungen, die beim späteren Aufwickeln störend sein können, durch eine leichte Walzumformung geglättet werden.

Dabei ist es günstig, wenn das erste und das zweite Walzenpaar derart zueinander ausgerichtet sind, dass die Dornen der zweiten Walze jeweils in alle Maschen eintreten.

Für die Ausformung der Maschen hat es sich als vorteilhaft erwiesen, wenn die Dornen des ersten und zweiten Walzenpaars eine pyramidenförmige oder pyramidenstumpfförmige Gestalt besitzen, die je nach Position symmetrisch oder unsymmetrisch ausgebildet sind.

Eine weitere, sehr vorteilhafte Ausgestaltung der Erfindung sieht vor, dass dem zweiten Walzenpaar ein drittes Walzenpaar nachgeordnet ist, wobei die untere Walze mit Führungsaufnahmen für die Metalladern versehen ist, wodurch die die Metalladern verbindenen Netzknoten auf dieser Walze genau positioniert und in der Führungsaufnahme von auf der oberen Walze vorgesehenen, in axialer Richtung mit gegenseitigem Abstand angeordneten Scheiben gedrückt werden, wobei weiter zwischen den Scheiben Stempel angeordnet sind, die mittig zu den Netzknoten ausgerichtet sind und diese in Schneidmesser der unteren Walze drücken, wodurch die an den Netzknoten endenden, vom Walken und Trennen der Metalladern verbliebenen, auslaufenden Trennungsrisse herausgeschnitten werden.

Besonders günstig und daher im Rahmen der Erfindung bevorzugt ist dabei die Schneideinrichtung so gestaltet, dass der an den Netzknoten angrenzende, von den dort zusammentreffenden Metalladern gebildete Bereich, also der auslaufende Trennriss zwischen den Adern, mit einem kleinen Radius versehen ist und das Werkzeug so ausgebildet ist, dass nach dem Schneidprozess noch eine Glättung der Oberfläche mit einem Druckspannungsaufbau erzielt wird.

Eine die erfindungsgemäße Aufgabe lösende Vorrichtung ist gekennzeichnet durch eine Aufzieheinheit mit einem ersten, drehantreibbaren Walzenpaar, bei der die bevorzugt untere Walze als Dornwalze ausgebildet ist und die bevorzugt obere Walze mit Stegen und Aussparungen versehen als Druckwalze ausgebildet ist, die gegen die untere zustellbar ist, so dass beide Walzen zwischen sich einen Walzspalt für profiliertes metallisches Bandmaterial von einer netzartigen Mattenstruktur bilden, wobei die Anordnung der Dorne so gewählt ist, dass - in beiden orthogonalen Richtungen - jede zweite Masche der Mattenstruktur durch einen Dorn ausgeformt wird, indem die Dorne der Dornwalze in die Aussparungen der Druckwalze eintauchen.

Der Aufziehvorgang wird dabei wesentlich erleichtert und verbessert, wenn die Dornwalze randseitig einen axial verschiebbaren Dorn aufweist, der über eine Steuerkulisse am Rand der Dornwalze bewegt wird und in Bandlängsrichtung gesehen jeweils jede zweite Masche aufzieht.

Ferner hat es sich als vorteilhaft erwiesen, wenn die Aufzieheinheit ein weiteres Walzenpaar zur Nachformung des Bandmaterials aufweist, wobei dieses Walzenpaar in seiner Oberflächenstruktur im wesentlichen dem ersten Walzenpaar, jedoch mit doppelter Dornanzahl und entsprechend geänderter Gestaltung der Oberwalze entspricht, um in der ausgeformten Mattenstruktur des Bandmaterials vorhandene Rückfederungskräfte auszugleichen und eine gute Formgenauigkeit zu erreichen.

Hierbei empfiehlt es sich im Rahmen der Erfindung, dass das erste und das zweite Walzenpaar derart zueinander ausgerichtet sind, dass die Dornen der zweiten Walze jeweils in alle Maschen der Mattenstruktur eintreten.

Im einzelnen können in bevorzugter Gestaltung die Dornen des ersten und zweiten Walzenpaars eine pyramidenförmige oder pyramidenstumpfförmige Gestalt besitzen, die je nach Position symmetrisch oder unsymmetrisch ausgebildet sind. Schließlich hat es sich im Rahmen der Erfindung als zweckmäßig erwiesen, dass dem zweiten Walzenpaar ein drittes Walzenpaar nachgeordnet ist, wobei die untere Walze mit Führungsaufnahmen zur Positionierung der die Metalladern verbindenden Netzknoten versehen ist, während auf der oberen Walze mit gegenseitigem Abstand angeordnete Scheiben vorgesehen sind, durch die die Netzknoten in axialer Richtung in die Führungsaufnahmen gedrückt werden, wobei zwischen den Scheiben Stempel angeordnet sind, die mittig zu den Netzknoten ausgerichtet sind und diese in Schneidmesser der ersten Walze drücken, wodurch die an den Netzknoten endenden, vom Walken und Trennen der Metalladern verbliebenen, auslaufenden Trennungsrisse herausgeschnitten werden.

Dabei hat es sich bewährt, wenn die Schneideinrichtung rund gestaltet ist, so dass der an den Netzknoten angrenzende, von den dort zusammentreffenden Metalladern gebildete Bereich mit einem kleinen Radius versehen wird, wobei das Werkzeug so ausgebildet ist, dass nach dem Schneidprozess eine Glättung der Oberfläche mit gleichzeitigem Druckspannungsaufbau erzielt wird.

Im Folgenden wird die Erfindung an einem in der Zeichnung dargestellten Ausführungsbeispiel näher erläutert; es zeigen:
- Fig. 1: eine teilweise Darstellung der Vorrichtung in Seitenansicht,
- Fig. 2: den Gegenstand nach Fig. 1 in Draufsicht,
- Fig. 3: den Gegenstand nach Fig. 1 im Schnitt längs der Linie A - A,
- Fig. 4: den Gegenstand nach Fig. 1 im Schnitt längs der Linie B - B gemäß Fig. 2,
- Fig. 5: die Detaildarstellung Z gemäß Fig. 3,
- Fig. 6: eine perspektivische Darstellung des Gegenstands nach Fig. 1,
- Fig. 7: eine der Fig. 6 entsprechende perspektivische Darstellung des Gegenstands nach Fig. 1, jedoch ohne Bandmaterial und axial verschiebbare Dorne,
- Fig. 8: eine Detaildarstellung der Unterwalze in Draufsicht,
- Fig. 9: eine Schnittdarstellung längs der Linie A - A gemäß Fig. 8,
- Fig. 10: eine Schnittdarstellung längs der Linie B - B gemäß Fig. 8.

Die in der Zeichnung dargestellte Vorrichtung erlaubt die Durchführung eines Verfahrens zum Ausbreiten und Formatieren von profiliertem metallischem Bandmaterial 1 zu einer netzartigen Mattenstruktur 2 mit vorzugebender Maschenweite durch einen kontinuierlichen Aufziehprozess. Dazu ist das Bandmaterial 1 mit in Bandlängsrichtung verlaufenden, in der Länge begrenzten und zwischen sich Metalladern 11 bildenden Kerben 3 versehen, wie dies in Fig. 2 links angedeutet und erkennbar ist. Die ungekerbten Bereiche bilden dann nach dem Ausbreiten und Formatieren Netzknoten 4, wie dies ebenfalls in Fig. 2 im rechten Bereich erkennbar ist.

Die Metalladern 11 sind über im Kerbgrund angrenzende Stege zunächst miteinander verbunden. Diese Stege weisen jedoch durch Biegeverformung gebildete Anrisse durch Dauerbruch auf, so dass der Reststeg schließlich von einer Trennwalze durchbrochen wird. Dadurch sind die Metalladern 11 im Kerbbereich zuverlässig voneinander getrennt, so dass das Bandmaterial 1 zu einer netzartigen Struktur aufziehbar ist.

Wichtig bei dem erfindungsgemäßen Verfahren ist, eine definiert gute Netzstruktur im Rahmen eines kontinuierlichen Fertigungsprozesses zu erreichen, bei welchem über die gesamte Breite und Länge der späteren Mattenstruktur 2 eine einheitliche Ausformung und damit eine gleichmäßige Netzausbildung erfolgt. Dazu wird das Bandmaterial 1 zur Vorbereitung des Aufziehens zunächst am Bandanfang auf die vorgesehene Maschenweite aufgezogen, sodass einige Maschenreihen in sich orthogonal ausgerichtet und bezüglich ihrer Maschendiagonale rechtwinklig zum Bandrand orientiert sind. Dies geschieht auf handwerkliche Art mit maschineller Unterstützung.

Sodann wird der vorbereitete Bandanfang einem ersten, drehantreibbaren Walzenpaar 5 einer Aufzieheinheit zugeführt, indem der Bandanfang auf die bevorzugt untere, als Dornwalze 5.1 ausgebildete Walze so aufgelegt wird, dass die Dorne 6 der Dornwalze 5.1 in die Maschen eintreten. Dann wird die bevorzugt obere, mit Stegen und Aussparungen versehene, als Druckwalze 5.2 ausgebildete Walze gegen die untere zugestellt, so dass beide Walzen zwischen sich einen Walzspalt bilden. Die Anordnung der Dorne 6 ist dabei so gewählt, dass - in beiden orthogonalen Richtungen - jede zweite Masche durch einen Dorn 6 ausgeformt wird, indem die Dorne 6 der Dornwalze 5.1 in die Aussparungen 7 der Druckwalze 5.2 eintauchen.

Dadurch wird erreicht, dass die Aufziehkräfte in jeder zweiten Masche im Bereich der größten Netzbreite unter Berücksichtigung der Rückfederung im wesentlichen erst im Walzenspalt aufgebracht werden. Dabei kann der sich davor befindende, sich aufziehende Netzbereich 8 hinsichtlich seiner räumlichen Form frei ausbilden, wie dies insbesondere in den Fig. 1, 4 und 6 in Form einer nach oben gerichteten Auswölbung zu sehen ist. So wird eine gleichmäßige Netzausbildung erreicht, wobei die Aufziehkräfte relativ gleichmäßig über die gesamte Breite der Maschenstruktur angreifen.

Die randseitige, in Bandlängsrichtung gesehen jeweils zweite Masche wird - wie insbesondere in den Fig. 2, 3 und 5, aber auch in Fig. 6 zu sehen ist - von einem axial verschiebbaren Dorn 9 aufgezogen, der über eine Steuerkulisse 10 am Rand der Dornwalze 5.1 bewegt wird. Dadurch wird ein weitgehend linear verlaufender Rand der Maschenstruktur erreicht.

Wie als vorteilhafte Ausgestaltung der Erfindung angedacht, in der Zeichnung jedoch nicht näher dargestellt ist, wird die aufgezogene, zunächst grob ausgeformte Mattenstruktur 2 einem weiteren Walzenpaar zur Nachformung zugeführt. Dieses Walzenpaar entspricht in seiner Oberflächenstruktur im wesentlichen dem ersten Walzenpaar, kann jedoch mit doppelter Dornanzahl und entsprechend geänderter Gestaltung der Oberwalze versehen sein, um Rückfederungskräfte der Mattenstruktur auszugleichen und eine gute Formgenauigkeit zu erreichen. Zusätzlich wird dadurch gewährleistet, dass insbesondere Aufwölbungen, die beim späteren Aufwickeln störend sein können, durch eine leichte Walzumformung geglättet werden.

Dabei ist es günstig, wenn - in in der Zeichnung nicht näher dargestellter Weise - das erste und das zweite Walzenpaar derart zueinander ausgerichtet sind, dass die Dornen 9 der zweiten Walze jeweils in alle Maschen eintreten.

Die Dornen 9 für die Ausformung der Maschen besitzen beim ersten und zweiten Walzenpaar eine pyramidenförmige oder pyramidenstumpfförmige Gestalt, die je nach Position symmetrisch oder unsymmetrisch ausgebildet sind.

Weiter sieht die Erfindung vor, dass dem zweiten Walzenpaar ein drittes Walzenpaar nachgeordnet ist. Dabei ist die eine Walze 14.1 dieses Walzenpaars, wie in den Fig. 8 bis 10 gezeigt, mit Führungsaufnahmen für die Metalladern versehen, wodurch die die Metalladern 11 verbindenden Netzknoten 4 auf dieser Walze genau positioniert werden. Zusätzlich werden sie in die Führungsaufnahme von auf der zweiten Walze 14.2 vorgesehenen, in axialer Richtung mit gegenseitigem Abstand angeordneten Scheiben 12 gedrückt. Weiter sind zwischen den Scheiben 12 Stempel 13 angeordnet, die mittig zu den Netzknoten 4 ausgerichtet sind und diese in Schneidmesser 15 der ersten Walze 14.1 drücken. Dadurch werden die an den Netzknoten 4 endenden, vom Walken und Trennen der Metalladern 11 verbliebenen, auslaufenden Trennungsrisse herausgeschnitten.

Die Schneideinrichtung ist hierbei so gestaltet, dass der an den Netzknoten 4 angrenzende, von den dort zusammentreffenden Metalladern gebildete Bereich, also der auslaufende Trennriss zwischen den Adern, mit einem kleinen Radius versehen ist. Dazu ist das Werkzeug weiter so ausgebildet, dass nach dem Schneidprozess noch eine Glättung der Oberfläche mit einem Druckspannungsaufbau erzielt wird.

## Patentansprüche

1. Verfahren zum Ausbreiten und Formatieren von profiliertem metallischem Bandmaterial (1) zu einer netzartigen Mattenstruktur (2) mit vorzugebender Maschenweite durch einen kontinuierlichen Aufziehprozess, wozu das Bandmaterial (1) mit in Bandlängsrichtung verlaufenden, in der Länge begrenzten und zwischen sich Metalladern (11) bildenden Kerben (3) versehen ist, wobei die ungekerbten Bereiche nach dem Ausbreiten und Formatieren Netzknoten (4) bilden und die Metalladern (11) über im Kerbgrund angrenzende Stege zunächst miteinander verbunden sind, wobei weiter die Stege durch Biegeverformung gebildete Anrisse durch Dauerbruch aufweisen und der Reststeg von einer Trennwalze durchbrochen wird, so dass die Metalladern (11) im Kerbbereich zuverlässig voneinander getrennt sind und das Bandmaterial (1) zur netzartigen Struktur aufziehbar ist, **dadurch gekennzeichnet, dass** das Bandmaterial (1) zur Vorbereitung des kontinuierlichen Aufziehens zunächst am Bandanfang auf die vorgesehene Maschenweite derart aufgezogen wird, dass einige Maschenreihen in sich orthogonal ausgerichtet und bezüglich ihrer Maschendiagonale rechtwinklig zum Bandrand orientiert sind, dass weiter der vorbereitete Bandanfang einem ersten, drehantreibbaren Walzenpaar (5) einer Aufzieheinheit zugeführt wird, indem der Bandanfang auf die bevorzugt untere, als Dornwalze (5.1) ausgebildete Walze so aufgelegt wird, dass die Dorne (6) in die Maschen eintreten, und sodann die bevorzugt obere, mit Stegen und Aussparungen (7) versehene, als Druckwalze (5.2) ausgebildete Walze gegen die untere zugestellt wird, so dass beide Walzen (5) zwischen sich einen Walzspalt bilden, wobei die Anordnung der Dorne (6) so gewählt ist, dass - in beiden orthogonalen Richtungen - jede zweite Masche durch einen Dorn (6) ausgeformt wird, indem die Dorne (6) der Dornwalze (5.1) in die Aussparungen (7) der Druckwalze (5.2) eintauchen.

2. Verfahren nach Anspruch 1, **dadurch gekennzeichnet, dass** die randseitige, in Bandlängsrichtung gesehen jeweils zweite Masche von einem axial verschiebbaren Dorn (9) aufgezogen wird, der über eine Steuerkulisse (10) am Rand der Dornwalze (5.1) bewegt wird.

3. Verfahren nach Anspruch 1 oder 2, **dadurch gekennzeichnet, dass** die aufgezogene, zunächst grob ausgeformte Mattenstruktur einem weiteren Walzenpaar zur Nachformung zugeführt wird, wobei dieses Walzenpaar in seiner Oberflächenstruktur im wesentlichen dem ersten Walzenpaar, jedoch mit doppelter Dornanzahl und entsprechend geänderter Gestaltung der Oberwalze entspricht, um Rückfederungskräfte der Mattenstruktur auszugleichen und eine gute Formgenauigkeit zu erreichen.

4. Verfahren nach Anspruch 3, **dadurch gekennzeichnet, dass** das erste und das zweite Walzenpaar derart zueinander ausgerichtet sind, dass die Dornen (6) der zweiten Walze jeweils in alle Maschen eintreten.

5. Verfahren nach den Ansprüchen 1 bis 4, **dadurch gekennzeichnet, dass** die Dornen (6) des ersten und zweiten Walzenpaars eine pyramidenförmige oder pyramidenstumpfförmige Gestalt besitzen, die je nach Position symmetrisch oder unsymmetrisch ausgebildet sind.

6. Verfahren nach den Ansprüchen 1 bis 5, **dadurch gekennzeichnet, dass** dem zweiten Walzenpaar ein drittes Walzenpaar nachgeordnet ist, wobei die eine Walze (14.1) mit Führungsaufnahmen für die Metalladern (11) versehen ist, wodurch die die Metalladern (11) verbindenden Netzknoten (4) auf dieser Walze genau positioniert und in der Führungsaufnahme von auf der zweiten Walze (14.2) vorgesehenen, in axialer Richtung mit gegenseitigem Abstand angeordneten Scheiben (12) gedrückt werden, wobei weiter zwischen den Scheiben (12) Stempel (13) angeordnet sind, die mittig zu den Netzknoten (4) ausgerichtet sind und diese in Schneidmesser (15) der ersten Walze (14.1) drücken, wodurch die an den Netzknoten (4) endenden, vom Walken und Trennen der Metalladern (11) verbliebenen, auslaufenden Trennungsrisse herausgeschnitten werden.

7. Verfahren nach Anspruch 6, **dadurch gekennzeichnet, dass** die Schneideinrichtung so gestaltet ist, dass der an den Netzknoten (4) angrenzende, von den dort zusammentreffenden Metalladern (11) gebildete Bereich mit einem kleinen Radius versehen ist und das Werkzeug so ausgebildet ist, dass nach dem Schneidprozess noch eine Glättung der Oberfläche mit einem Druckspannungsaufbau erzielt wird.

8. Vorrichtung zur Durchführung des Verfahren nach den Ansprüchen 1 bis 7, **gekennzeichnet durch** eine Aufzieheinheit mit einem ersten, drehantreibbaren Walzenpaar (5), bei der die bevorzugt untere Walze als Dornwalze (5.1) ausgebildet ist und die bevorzugt obere Walze mit Stegen und Aussparungen (7) versehen als Druckwalze (5.2) ausgebildet ist, die gegen die untere zustellbar ist, so dass beide Walzen (5) zwischen sich einen Walzspalt für profiliertes metallisches Bandmaterial (1) von einer netzartigen Mattenstruktur bilden, wobei die Anordnung der Dorne (6) so gewählt ist, dass - in beiden orthogonalen Richtungen - jede zweite Masche der Mattenstruktur durch einen Dorn (6) ausgeformt wird, indem die Dorne (6) der Dornwalze (5.1) in die Aussparungen (7) der Druckwalze (5.2) eintauchen.

9. Vorrichtung nach Anspruch 8, **dadurch gekennzeichnet, dass** die Dornwalze (5.1) randseitig einen axial verschiebbaren Dorn (9) aufweist, der über eine Steuerkulisse (10) am Rand der Dornwalze (5.1) bewegt wird und in Bandlängsrichtung gesehen jeweils jede zweite Masche aufzieht.

10. Vorrichtung nach Anspruch 8 oder 9, **dadurch gekennzeichnet, dass** die Aufzieheinheit ein weiteres Walzenpaar zur Nachformung des Bandmaterials aufweist, wobei dieses Walzenpaar in seiner Oberflächenstruktur im wesentlichen dem ersten Walzenpaar, jedoch mit doppelter Dornanzahl und entsprechend geänderter Gestaltung der Oberwalze entspricht, um in der ausgeformten Mattenstruktur des Bandmaterials vorhandene Rückfederungskräfte auszugleichen und eine gute Formgenauigkeit zu erreichen.

11. Vorrichtung nach Anspruch 10, **dadurch gekennzeichnet, dass** das erste und das zweite Walzenpaar derart zueinander ausgerichtet sind, dass die Dornen der zweiten Walze jeweils in alle Maschen der Mattenstruktur eintreten.

12. Vorrichtung nach den Ansprüchen 8 bis 11, **dadurch gekennzeichnet, dass** die Dornen (6) des ersten und zweiten Walzenpaars eine pyramidenförmige oder pyramidenstumpfförmige Gestalt besitzen, die je nach Position symmetrisch oder unsymmetrisch ausgebildet sind.

13. Vorrichtung nach den Ansprüchen 8 bis 12, **dadurch gekennzeichnet, dass** dem zweiten Walzenpaar ein drittes Walzenpaar nachgeordnet ist, wobei die untere Walze (14.1) mit Führungsaufnahmen zur Positionierung der die Metalladern (11) verbindenden Netzknoten (4) versehen ist, während auf der oberen Walze (14.2) mit gegenseitigem Abstand angeordnete Scheiben (12) vorgesehen sind, durch die die Netzknoten (4) in axialer Richtung in die Führungsaufnahmen gedrückt werden, wobei zwischen den Scheiben (12) Stempel (13) angeordnet sind, die mittig zu den Netzknoten (4) ausgerichtet sind und diese in Schneidmesser (15) der unteren Walze (14.1) drücken, wodurch die an den Netzknoten (4) endenden, vom Walken und Trennen der Metalladern (11) verbliebenen, auslaufenden Trennungsrisse herausgeschnitten werden.

14. Vorrichtung nach Anspruch 13, **dadurch gekennzeichnet, dass** die Schneideinrichtung rund gestaltet ist, so dass der an den Netzknoten (4) angrenzende, von den dort zusammentreffenden Metalladern (11) gebildete Bereich mit einem kleinen Radius versehen wird, wobei das Werkzeug so ausgebildet ist, dass nach dem Schneidprozess eine Glättung der Oberfläche mit gleichzeitigem Druckspannungsaufbau erzielt wird.

## Claims

1. A method of expanding and formatting profiled metal strip material (1) to form a net-like mat structure (2) with a mesh width which is to be predetermined by a continuous drawing process, for which purpose the strip material (1) is provided with notches (3) which extend in the longitudinal direction of the strip and which are of limited length and which
between them form metal strands (11), wherein after the expanding and formatting operation the unnotched regions form net nodes (4) and the metal strands (11) are initially connected together by way of adjoining bars in the notch bottom, wherein moreover the bars have cracks formed by flexural deformation by virtue of fatigue fracture and the remaining bar is
broken through by a severing roller so that the metal strands (11) are reliably separated from each other in the notch region and the strip material (1) can be drawn open to form the net-like structure, **characterised in that** for preparation of the continuous drawing operation the strip material (1) is firstly drawn open at the strip beginning to the
intended mesh width in such a way that some rows of meshes are in themselves oriented orthogonally and with respect to their mesh diagonal are oriented at a right angle to the strip edge, that in addition the prepared strip beginning is fed to a first rotationally drivable pair of rollers (5) of a drawing-open unit by the strip beginning being placed on the preferably
lower roller which is in the form of a spiked roller (5.1) so that the spikes (6) pass into the meshes and then the preferably upper roller which is provided with bars and recesses (7) and which is in the form of a pressure roller (5.2) is positioned towards the lower roller so that the two rollers (5) form a rolling gap between them, wherein the arrangement of the spikes
(6) is so selected that - in both orthogonal directions - each second mesh is shaped by a spike (6) by virtue of the spikes (6) of the spiked roller (5.1) passing into the recesses (7) in the pressure roller (5.2).

2. A method according to claim 1 **characterised in that** the respective second mesh as viewed in the longitudinal direction of the strip and which is at the edge is drawn open by an axially displaceable spike (9) which is moved by way of a control slider (10) at the edge of the spiked roller (5.1).

3. A method according to claim 1 or claim 2 **characterised in that** the drawn-open mat structure which is initially roughly shaped is fed to a further roller pair for post-shaping, wherein said roller pair in its surface structure substantially corresponds to the first roller pair but with double
the number of spikes and a correspondingly modified configuration of the upper roller in order to compensate for resilient return forces of the mat structure and to achieve good dimensional accuracy.

4. A method according to claim 3 **characterised in that** the first and
the second roller pairs are oriented relative to each other in such a way that the spikes (6) of the second roller respectively pass into all meshes.

5. A method according to claims 1 to 4 **characterised in that** the spikes (6) of the first and second roller pair are of a pyramid-shaped or
truncated pyramid-shaped configuration, which are of a symmetrical or asymmetrical configuration depending on the respective position.

6. A method according to claims 1 to 5 **characterised in that** a third roller pair is disposed downstream of the second roller pair, wherein the
one roller (14.1) is provided with guide receiving means for the metal strands (11) whereby the net nodes (4) connecting the metal strands (11) are precisely positioned on said roller and are pressed in the guide receiving means by discs (12) which are provided on the second roller (14.2) and which are arranged with a mutual spacing in the axial direction,
wherein further arranged between the discs (12) are push members (13) which are oriented centrally relative to the net nodes (4) and press same into cutting blades (15) of the first roller (14.1) whereby the terminating separation cracks which end at the net nodes (4) and remain from rolling and severing of the metal strands (11) are cut out.

7. A method according to claim 6 **characterised in that** the cutting
device is of such a configuration that the region which adjoins the net
nodes (4) and which is formed by the metal strands (11) which meet there is provided with a small radius and the tool is so designed that after the cutting process smoothing of the surface with a build-up of compressive stress is also achieved.

8. Apparatus for carrying out the method according to claims 1 to 7 **characterised by** a drawing-open unit having a first rotationally drivable roller pair (5) in which the preferably lower roller is in the form of a spiked roller (5.1) and the preferably upper roller provided with bars and recesses
(7) is in the form of a pressure roller (5.2) which can be positioned towards the lower roller so that the two rollers (5) form between them a rolling gap for profiled metal strip material (11) of a net-like mat structure, wherein the arrangement of the spikes (6) is so selected that - in both orthogonal directions - each second mesh of the mat structure is formed by a spike
20(6) by the spikes (6) of the spiked roller (5.1) engaging into the recesses (7) in the pressure roller (5.2).

9. Apparatus according to claim 8 **characterised in that** at the edge the spiked roller (5.1) has an axially displaceable spike (9) which is moved
by way of a control slider (10) at the edge of the spiked roller (5.1) and as viewed in the longitudinal direction of the strip draws open each second mesh.

10. Apparatus according to claim 8 or claim 9 **characterised in that**
the drawing-open unit has a further roller pair for post-shaping of the strip material, wherein said roller pair in its surface structure substantially corresponds to the first roller pair but with double the number of spikes and a correspondingly modified configuration of the upper roller in order to compensate for resilient return forces present in the shaped mat structure of the strip material and to achieve good dimensional accuracy.

11. Apparatus according to claim 10 **characterised in that** the first and the second roller pairs are oriented relative to each other in such a way that the spikes of the second roller respectively pass into all meshes of the mat structure.

12. Apparatus according to claims 8 to 11 **characterised in that** the
spikes (6) of the first and second roller pairs are of a pyramid-shape or truncated pyramid-shape configuration, which are of a symmetrical or asymmetrical configuration depending on the respective position.

13. Apparatus according to claims 8 to 12 **characterised in that** a
third roller pair is disposed downstream of the second roller pair, wherein the lower roller (14.1) is provided with guide receiving means for positioning the net nodes (4) connecting the metal strands (11) while provided on the upper roller (14.2) are discs (12) which are arranged at a mutual spacing and by which the net nodes (4) are pressed in the axial
direction into the guide receiving means, wherein arranged between the discs (12) are push members (13) which are oriented centrally relative to the net nodes (4) and press same into cutting blades (15) of the lower roller (14.1) whereby the terminating separating cracks which end at the net nodes (4) and which remain from rolling and severing of the metal strands (11) are cut out.

14. Apparatus according to claim 13 **characterised in that** the cutting device is of a round configuration so that the region which adjoins the net nodes (4) and which is formed by the metal strands (11) meeting there is
provided with a small radius, wherein the tool is of such a design that after the cutting process smoothing of the surface with simultaneous build-up of compressive stress is achieved.

## Revendications

1. Procédé destiné à déployer et mettre au format un matériau métallique profilé en bande (1) de manière à obtenir une structure de nattede type treillis (2) présentant une ouverture de maille à prédéfinir par un processus d'étirage continu, ce qui permet au matériau en bande (1) d'être pourvu d'entailles (3) s'étendant dans la direction longitudinale de la bande, délimitées en longueur et formant entre elles des fils métalliques (11), les zones sans entaille formant, après le déploiement et la mise au format, des nœuds de treillis (4) et les fils métalliques (11) étant d'abord reliés les uns aux autres par le biais de parties jointives adjacentes dans le fond de l'entaille, les parties jointives présentant en outre des amorces de fissures formées par la déformation en flexion par une rupture par fatigue et la partie jointive résiduelle étant rompue par un cylindre de séparation de telle sorte que les fils métalliques (11) au niveau des entailles sont séparés de manière sûre les uns des autres et le matériau en bande (1) peut être étiré de manière à obtenir la structure de type treillis, **caractérisé en ce que** le matériau en bande (1) destiné à la préparation de l'étirage continu est d'abord étiré, au début de la bande, à l'ouverture de maille prévue de telle sorte quelques rangées de mailles sont orientées orthogonalement entre elles et, par rapport à leur diagonale de maille, perpendiculairement au bord de bande, **en ce qu'**en outre le début de la bande préparé est alimenté vers une première paire de cylindres (5) d'une unité d'étirage qui peuvent être entraînés en rotation, où le début de bande est placé sur le cylindre de préférence inférieur réalisé sous la forme d'un cylindre à pointes (5.1) de telle sorte que les pointes (6) entrent dans les mailles, et ensuite le cylindre de préférence supérieur pourvu de parties jointives et d'évidements (7) et réalisé sous la forme d'un cylindre de compression (5.2) est placé contre le cylindre inférieur de telle sorte que les deux cylindres (5) forment entre eux une fente de cylindre, l'agencement des pointes (6) étant choisi de telle sorte que - dans les deux directions orthogonales - une maille sur deux est façonnée par une pointe (6), et les pointes (6) du cylindre à pointes (5.1) pénètrent dans les évidements (7) du cylindre de compression (5.2).

2. Procédé selon la revendication 1, **caractérisé en ce qu'**une maille sur deux du côté du bord, respectivement vue dans la direction longitudinale de la bande, est étirée par une pointe (9) mobile axialement qui est déplacée sur le bord du cylindre à pointes (5.1) par le biais d'une coulisse de commande (10).

3. Procédé selon la revendication 1 ou 2, **caractérisé en ce que** la structure de natte étirée, d'abord façonnée grossièrement, est alimentée vers une autre paire de cylindres pour être refaçonnée, cette paire de cylindres correspondant dans sa structure de surface sensiblement à la première paire de cylindres, mais avec un nombre de pointes doublé et une forme modifiée du cylindre supérieur de manière correspondante, pour compenser des forces de ressort de rappel de la structure de natte et obtenir une précision de forme correcte.

4. Procédé selon la revendication 3, **caractérisé en ce que** la première et la deuxième paire de cylindres sont orientées l'une par rapport à l'autre de telle sorte que les pointes (6) du second cylindre entrent respectivement dans toutes les mailles.

5. Procédé selon les revendications 1 à 4, **caractérisé en ce que** les pointes (6) de la première et la deuxième paire de cylindres comportent une forme de pyramide ou une forme de pyramide tronquée, lesquelles selon la position sont réalisées de manière symétrique ou asymétrique.

6. Procédé selon les revendications 1 à 5, **caractérisé en ce qu'**une troisième paire de cylindres est associée à la deuxième paire de cylindres, un premier cylindre (14.1) étant pourvu de logements de guidage pour les fils métalliques (11), ce qui permet de positionner de manière précise sur ce cylindre les nœuds de treillis (4) reliant les fils métalliques (11) et de les pousser dans le logement de guidage de disques (12) prévus sur le second cylindre (14.2) et disposés dans la direction axiale à une distance mutuelle, où en outre entre les disques (12) des pistons (13) sont disposés, lesquels sont orientés centralement par rapport aux nœuds de treillis (4) et poussent ceux-ci dans le bord de coupe (15) du premier cylindre (14.1), ce qui permet de découper les fissures de séparation discontinues restant par le foulage et la séparation des fils métalliques (11) et se finissant sur les nœuds de treillis (4).

7. Procédé selon la revendication 6, **caractérisé en ce que** l'installation de coupe est configurée de telle sorte que la zone adjacente aux nœuds de treillis (4) et formée par les fils métalliques (11) qui s'y rencontrent est pourvue d'un petit rayon et l'outil est configuré de telle sorte que, après le processus de coupe, on obtient encore un lissage de la surface avec la mise en place d'une tension de compression.

8. Dispositif destiné à réaliser le procédé selon les revendications 1 à 7, **caractérisé par** une unité d'étirage comprenant une première paire de cylindres (5) qui peuvent être entraînés en rotation, où le cylindre de préférence inférieur est réalisé sous la forme d'un cylindre à pointes (5.1) et le cylindre de préférence supérieur pourvu avec des parties jointives et des évidements (7) est réalisé sous la forme d'un cylindre de compression (5.2) qui peut être mis en place contre le cylindre inférieur de telle sorte que les deux cylindres (5) forment entre eux une fente de cylindre pour le matériau métallique profilé en bande (1) d'une structure de natte de type treillis, l'agencement des pointes (6) étant choisi de telle sorte que - dans les deux directions orthogonales - une maille sur deux de la structure de natte est façonnée par une pointe (6), et les pointes (6) du cylindre à pointes (5.1) pénètrent dans les évidements (7) du cylindre de compression (5.2).

9. Dispositif selon la revendication 8, **caractérisé en ce que** le cylindre à pointes (5.1) présente du côté du bord une pointe (9) mobile axialement qui est déplacée sur le bord du cylindre à pointes (5.1) par le biais d'une coulisse de commande (10) et étire respectivement une maille sur deux quand on regarde dans la direction longitudinale de la bande.

10. Dispositif selon la revendication 8 ou 9, **caractérisé en ce que** l'unité d'étirage présente une autre paire de cylindres pour refaçonner le matériau en bande, cette paire de cylindres correspondant dans sa structure de surface sensiblement à la première paire de cylindres, mais avec un nombre de pointes doublé et une forme modifiée du cylindre supérieur de manière correspondante pour compenser des forces de ressort de rappel présentes dans la structure de natte façonnée du matériau en bande et obtenir une précision de forme correcte.

11. Dispositif selon la revendication 10, **caractérisé en ce que** la première et la deuxième paire de cylindres sont orientées l'une par rapport à l'autre de telle sorte que les pointes du second cylindre entrent respectivement dans toutes les mailles de la structure de natte.

12. Dispositif selon les revendications 8 à 11, **caractérisé en ce que** les pointes (6) de la première et la deuxième paire de cylindres comportent une forme de pyramide ou une forme de pyramide tronquée, lesquelles selon la position sont réalisées de manière symétrique ou asymétrique.

13. Dispositif selon les revendications 8 à 12 , **caractérisé en ce qu'**une troisième paire de cylindres est associée à la deuxième paire de cylindres, le cylindre inférieur (14.1) étant pourvu de logements de guidage pour le positionnement des nœuds de treillis (4) reliant les fils métalliques (11), pendant que, sur le cylindre supérieur (14.2), des disques (12) disposés à une distance mutuelle sont prévus et par lesquels les nœuds de treillis (4) sont poussés dans la direction axiale dans les logements de guidage, où entre les disques (12) des pistons (13) sont disposés, lesquels sont orientés centralement par rapport aux nœuds de treillis (4) et poussent ceux-ci dans le bord de coupe (15) du cylindre inférieur (14.1), ce qui permet de découper les fissures de séparation discontinues restant par le foulage et la séparation des fils métalliques (11) et se finissant sur les nœuds de treillis (4).

14. Dispositif selon la revendication 13, **caractérisé en ce que** l'installation de coupe est configurée de manière arrondie de telle sorte que la zone adjacente aux nœuds de treillis (4) et formée par les fils métalliques (11) qui s'y rencontrent est pourvue d'un petit rayon, l'outil étant configuré de telle sorte que, après le processus de coupe, on obtient un lissage de la surface avec la mise en place simultanée d'une tension de compression.
